# EUROPÄISCHE PATENTSCHRIFT

(11) **EP 0 346 405 B1**
(45) Veröffentlichungstag und Bekanntmachung des Hinweises auf die Patenterteilung: **04.08.1993**
(21) Anmeldenummer: 88909090.8
(22) Anmeldetag: 25.10.1988
(51) Int. Cl.: H05B 37/02

(54) **SCHALTANORDNUNG ZUM STEUERN DER HELLIGKEIT EINER LAMPE**
CIRCUIT ARRANGEMENT FOR CONTROLLING THE BRIGHTNESS OF A LAMP
CIRCUIT DE COMMANDE DE LA LUMINOSITE D'UNE LAMPE

(30) Priorität: 26.10.1987 DE 3736222
(43) Veröffentlichungstag der Anmeldung: 20.12.1989
(73) Patentinhaber: MAURER, Ingo, D-80801 München (DE)
(72) Erfinder: MAURER, Ingo, D-8000 München 40 (DE); KOWATSCH, Hermann, D-8000 München 2 (DE)
(74) Vertreter: Schoppe, Fritz, Dipl.-Ing.
(86) Internationale Anmeldenummer: EP8800956
(87) Internationale Veröffentlichungsnummer: WO8904110

(56) Entgegenhaltungen:
- EP-A- 142 063
- EP-A- 202 579
- GB-A- 2 077 011

## Beschreibung

Die Erfindung bezieht sich auf eine Schaltungsanordnung zum Steuern der Helligkeit einer Lampe gemäß dem Oberbegriff des Patentanspruches 1.

Es ist bereits bekannt, die Hellingkeit einer Lampe in einer an einer Netzwechselspannung angeschlossenen Leuchte durch das Berühren eines als Sensor dienenden elektrisch leitenden Teils der Leuchte oder der Lampe zu steuern (DE-Zeitschrift "Funk-Technik", Band 37, Heft 5, 1982, Seite 192). Bei einem kurzen ersten Berühren des Sensors wird die Lampe eingeschaltet. Durch ein längeres Berühren des Sensors kann die Helligkeit der Lampe im Bedarfsfall verändert werden. Das Ausschalten der Lampe erfolgt durch ein weiteres kurzes Berühren des Sensors. Diese bekannte Schaltungsanordnung weist eine Lampe auf, die über einen Triac an einer Netzwechselspannung angeschlossen ist. Eine Steuereinheit, an der der Sensor angeschlossen ist, gibt ein Helligkeitssignal an der Triac ab. Mit dem Helligkeitssignal wird der Triac eingeschaltet, ausgeschaltet oder entsprechend der gewünschten Helligkeit der Lampe leitend gesteuert. Die Helligkeitssteuerung der Lampe erfolgt dabei entsprechend einer Phasenschnittsteuerung, die durch den Momentanwert des Helligkeitssignals gesteuert wird.

Für eine Niedervoltlampe, beispielsweise eine Halogenlampe, ist diese bekannte Schaltungsanordnung nicht vorgesehen und auch nicht geeignet, da zu ihrem Betrieb eine entsprechende Niederspannungsquelle erforderlich wäre. Insbesondere bei Verwendung eines üblichen Transformators für die Erzeugung der entsprechenden Niederspannungsquelle würde eine derartige Schaltungsanordnung einen großen Aufwand und ein großes Volumen erfordern.

Aus der EP-A142063 ist eine Starter- und Steuerschaltung für eine elektrische Entladungslampe bekannt. Die Schaltung umfaßt einen Ballast-Kondensator in Serienschaltung zu der Entladungslampe, einen Vorheiz-Ballast-Kondensator, der parallel zu der Entladungslampe geschaltet ist, und eine Leistungsversorgungseinheit zum Zuführen elektrischer Leistung zu den Ballast-Kondensatoren, die von einer Oszillatorschaltung über einen Transformator betrieben wird. Die Oszillatorschaltung wird von einer mittels zwei Gleichrichtern gleichgerichteten Netzspannung gespeist.

Die EP-A-202579 betrifft eine Leistungsversorgungsschaltung für eine spezielle Art einer Last, die eine rückwärts blockierende Charakteristik hat, wie dies bei einem Magnetron der Fall ist. Die Leistungsversorgungsschaltung des Magnetrons umfaßt einen Transformator, dessen Sekundärseite in Parallelschaltung an dem Magnetron sowie einem Parallel-Kondensator liegt.

Der Erfindung liegt die Aufgabe zugrunde, eine gattungsgemäße Schaltungsanordnung zum Ein- und Ausschalten und Steuern der Helligkeit einer Lampe so weiterzubilden, daß mit ihr Niedervolt-Lampen angesteuert werden können.

Diese Aufgabe wird durch eine Schaltungsanordnung gemäß Patentanspruch 1 gelöst.

Ein Ausführungsbeispiel der Schaltungsanordnung gemäß der Erfindung wird im folgenden anhand von Zeichnungen näher erläutert. Es zeigen:
- Fig. 1: ein Blockschaltbild der Schaltungsanordnung;
- Fig. 2: ein vereinfachtes Schaltbild der Schaltungsanordnung; und
- Fig. 3: Zeitdiagramme von Signalen an verschiedenen Punkten der Schaltungsanordnung.

Bei der in Fig. 1 dargestellten Schaltungsanordnung wird eine Netzwechselspannung N von beispielsweise 220 V über eine Sicherung SI einem Gleichrichter GL zugeführt, der insbesondere als ein Doppelweggleichrichter ausgebildet ist. Die Netzwechselspannung N wird über einen Phasenanschluß PH und einen Null-Leiteranschluß NU zugeführt. Der Gleichrichter GL richtet die Netzwechselspannung N gleich und erzeugt eine erste Gleichspannung G1, die einer einen Primärteil P und einen Sekundärteil S aufweisende Transformatorschaltung zugeführt wird, die als ein Halbbrückenwandler ausgebildet ist. Der Primärteil P weist eine Primärwicklung PW auf die mit einer Sekundärwicklung SW des Sekundärteils S magnetisch gekoppelt ist. An der Sekundärwicklung SW ist eine Niedervoltlampe L, insbesondere eine Halogenlampe, angeschlossen. Diese Lampe L leuchtet, sobald in der Sekundärwicklung SW eine entsprechende Spannung induziert wird und durch die Lampe L ein Strom I fließt.

Die Steuerung des Primärteils P erfolgt durch eine Steuereinheit ST, an der ein Sensor SE angeschlossen ist. Eine derartige Steuereinheit ST ist allgemein bekannt und beispielsweise unter der Bezeichnung S 576A (Siemens) im Handel erhältlich. Der Sensor SE ist vorzugsweise mit dem Sekundärteil S verbunden und an der Leuchte angebracht. Beim Berühren des Sensors SE durch eine Bedienperson BP fließt ein kleiner Strom S1 von der beispielsweise ca. 200 µA von Gleichrichter GL über Widerstände R3, R2, R1, die Lampe L und die Bedienperson BP. Ein Spannungsabfall am Widerstand R2 wird durch einen Komparator in der Steuereinheit ST ausgewertet. Diese erzeugt ein Helligkeitssignal H, mit dem der Primärteil P eingeschaltet und gesteuert wird. Wenn die Bedienperson BP den Sensor nur kurz berührt, wird die Lampe L eingeschaltet. Bei längerem Berühren wird der Momentanwert des Helligkeitssignals H durch die Steuereinheit ST verändert und damit wird über den Primärteil P die Helligkeit der Lampe L entsprechend einer Phasenanschnittsteuerung verändert, so daß die Helligkeit der Lampe L durch die Dauer der Berührung festgelegt wird. Durch ein weiteres kurzes Berühren des Sensors SE kann die Lampe L wieder ausgeschaltet werden.

Die Spannungsversorgung der Steuereinheit ST erfolgt durch eine zweite Gleichspannung G2 von beispielsweise 15 V, die aus der pulsierenden Gleichspannung G1 erzeugt wird, die der Steuereinheit ST über den zwischen Punkten A und B angeschlossenen Widerstand R3 zugeführt wird. Über den zwischen dem Punkt B und einem Punkt C angeschlossenen weiteren Widerstand R2 und den zwischen dem Punkt C und einem Punkt D angeschlossenen Widerstand R1 wird der Sensor SE angesteuert. Die Steuereinheit ST ist einerseits mit einem Massepunkt MP verbunden, an dem auch der Gleichrichter GL und der Primärteil P angeschlossen sind, und andererseits ist die Steuereinheit ST auch an einem Schutzleiter SL der Netzwechselspannung N angeschlossen oder mit den Nulleiter NU verbunden. Der Schutzleiter SL oder der Nulleiter NU dienen als Bezugsspannung für die Synchronisation der Steuereinheit ST durch die Nulldurchgänge der Netzwechselspannung N. Bei einer Synchronisation über den Schutzleiter SL kommt es nicht darauf an, wie der Netzstecker eingesteckt ist. Es ist jedoch erforderlich, daß ein Schutzleiter SL vorhanden ist, was nicht in allen Ländern gegeben ist. Bei einer Synchronisation über den Nulleiter NU ist es jedoch wichtig, daß der Netzstecker in der richtigen Richtung eingesteckt ist, so daß sichergestellt ist, daß die Steuereinheit ST mit dem Nulleiter NU und nicht mit dem Phasenanschluß PH verbunden ist.

Weitere Einzelheiten der Schaltungsanordnung werden im folgenden zusammen mit dem in Fig. 2 dargestellten Schaltbild und den in Fig. 3 dargestellten Zeitdiagrammen beschrieben, bei denen in Abszissenrichtung jeweils die Zeit t und in Ordinatenrichtung die Momentanwerte von Signalen an verschiedenen Punkten der in Fig. 2 dargestellten Schaltungsanordnung gezeigt sind.

Bei der in Fig. 2 dargestellten Schaltungsanordnung erzeugt der Gleichrichter GL aus der über die Sicherung SI zugeführten Netzwechselspannung N die pulsierende Gleichspannung G1, die am Punkt A einen Spitzenwert von etwa 310 V, bezogen auf den Massepunkt MP, aufweist. Diese pulsierende Gleichspannung G1 an dem Punkt A ist in Fig. 3 oben dargestellt. Bezogen auf Erde oder auf den Schutzleiter SL ergibt sich die pulsierende Gleichspannung G1′, wie sie ebenfalls in Fig. 3 dargestellt ist. Diese Gleichspannung G1′ beinhaltet nur jeweils eine Halbwelle der Netzwechselspannung N. Die Gleichspannung G1 liegt einerseits an dem Primärteil P und andererseits über den Widerstand R3 an einer Zenerdiode Z an, die die Gleichspannung G2 am Punkt B als Betriebsspannung für die Steuereinheit ST erzeugt. Parallel zu der Zenerdiode Z ist ein Glättungskondensator C1 geschaltet. Die Gleichspannung G2 am Punkt B ist entsprechend Fig. 3, bezogen auf den Massenpunkt MP, eine geglättete Gleichspannung von beispielsweise 15 V.

Die Transformatorschaltung ist in bekannter Weise als ein Halbbrückenwandler ausgebildet und erzeugt im Primärteil P die hochfrequente Schwingung HF mit einer Frequenz von beispielsweise 40 kHz, und die hochfrequente Schwingung ist durch die pulsierende Gleichspannung G1 moduliert. Diese Schwingung HF ist in Fig. 2 dargestellt. Sie erzeugt in der Sekundärwicklung SW am Punkt D eine in Fig. 2 und Fig. 3 dargestellte hochfrequente Schwingung S2‴ mit einer Amplitude von beispielsweise +- 17 V, bezogen auf einen sekundären Massepunkt SM. Diese Schwingung S2‴ bewirkt einen Strom I durch die Lampe L, so daß diese entsprechend der gewünschten Helligkeit leuchtet.

Das Einschalten der Lampe L erfolgt durch Berühren des Sensors SE durch die Bedienperson BP. Der Punkt D weist dann den in Fig. 3 ebenfalls dargestellten Spannungsverlauf S2˝ mit einer Amplitude von etwa -150 V, bezogen auf die Gleichspannung G2 am Punkt B, auf. Über den Spannungsteiler aus den Widerständen R1 und R2 wird am Punkt C eine Spannung S1˝ mit einer Amplitude von etsa -15V, bezogen auf die Gleichspannung G2, erzeugt.

Mit dem Auftreten der Spannung S1˝ gibt die Steuereinheit ST an einen Transistor T ein Signal ab, das diesen leitend steuert und das Helligkeitssignal H erzeugt, um den elektronischen Transformator einzuschalten, was schematisch durch einen Schalter im Primärteil P dargestellt ist. Damit wird im Primärteil P die hochfrequente Schwingung HS erzeugt und im Sekundärteil S fließt der Strom I für den Betrieb der Lampe L.

Zur Gewinnung des Synchronisationssignals für die Steuereinheit ST aus den Nulldurchgängen dient der Schutzleiter SL oder der Nulleiter NU, wie es gestrichelt dargestellt ist der Netzwechselspannung N. Der Schutzleiter SL bzw. der Nulleiter NU ist über einen Widerstand R4 an der Steuereinheit ST angeschlossen. Außerdem liegt der Anschlußpunkt des Widerstands R4 an der Steuereinheit ST über einen Kondensator C2 an der Gleichspannung G2 an. Weiterhin ist die Steuereinheit ST über einen hochfrequenten Störungen beseitigenden Kondensator C3 an der Gleichspannung G2 angeschlossen. Dieser Kondensator C3 legt die interne Zeitbasis der Steuereinheit ST fest.

Nach dem Einschalten brennt die Lampe L mit einer vorgegebenen Helligkeit. Falls nun die Bedienperson BP den Sensor SE längere Zeit berührt, verändert sich der Momentanwert des Helligkeitssignals H und damit wird entsprechend einer Phasenanschnittsteuerung die Helligkeit der Lampe L gesteuert. Das Ausschalten der Lampe L erfolgt durch ein erneutes kurzes Berühren. Dann wird der Transformator T gesperrt und die Transformatorschaltung wieder ausgeschaltet.

## Patentansprüche

1. Schaltungsanordnung zum Steuern der Helligkeit einer Lampe (L) in einer an eine Netzwechselspannung angeschlossenen Leuchte, bei der sowohl das Einschalten der Lampe als auch das Steuere der Helligkeit durch Berühren einer Sensoreinrichtung (SE) erfolgt, und die eine Steuereinheit (ST) aufweist, an die die Sensoreinrichtung angeschlossen ist, und die ein Steuersignal (H) zum Ein- und Ausschalten der Lampe sowie für deren Helligkeitssteuerung nach Art einer Phasenanschnittsteuerung, erzeugt
gekennzeichnet durch
- einen Gleichrichter (GL), an den eingangsseitig die Netzwechselspannung anliegt und der mit einem seiner Ausgangsanschlüsse mit einem Bezugsspannungsanschluß (MP) der Steuereinheit (ST) verbunden ist;
- eine Hochfrequenz-Halbbrückenwandler-TransformatorSchaltung, deren Primärteil (PW) einerseits mit dem anderen Ausgangsanschluß (A) des Gleichrichters (GL) und andererseits über eine Schaltereinrichtung (P) die durch das Steuersignal (H) von der Steuereinheit (ST) gesteuert wird, mit dem Bezugsspannungsanschluß (MP) verbindbar ist, so daß die in dem Primärteil (PW) der Hochfrequenz-Halbbrückenwandler-Transformator-Schaltung erzeugte Hochfrequenzschwingung entsprechend der gleichgerichteten Netzspannung moduliert ist, und deren Sekundärteil (SW) an die als Niedervoltlampe ausgebildete Lampe (L) angeschlossen ist;
- eine Gleichspannungserzeugungs-Schaltung (R3, C1, Z) zum Erzeugen einer auf das Potential des Bezugsspannungsanschlusses (MP) bezogenen Gleichspannung an einem Anschlußpunkt (B); und
- wobei die Sensoreinrichtung (SE) einerseits mit einem Pol der Niederspannungslampe (L) verbunden ist und andererseits mit dem Anschlußpunkt (B) der Gleichspannungserzeugungs-Schaltung (R3, C1, Z) sowie mit einem Steuereingang (C) der Steuereinrichtung (ST) in Wirkverbindung steht, um auf eine Berührung durch die Bedienungsperson hin eine Potentialänderung an dem Steuereingang (C) der Steuereinrichtung (ST) zu bewirken.

2. Schaltungsanordnung nach Anspruch 1, dadurch gekennzeichnet,
daß die Sensoreinrichtung (SE) über einen ersten hochohmigen Widerstand (R1) an den Steuereingang (C) der Steuereinheit (ST) angeschlossen ist, der seinerseits über einen zweiten hochohmigen Widerstand (R2) mit dem Anschlußpunkt (B) der Gleichspannungserzeugungs-Schaltung (R3, C1, Z) verbunden ist.

3. Schaltungsanordnung nach Anspruch 1 oder 2, dadurch gekennzeichnet,
daß der Bezugsspannungsanschluß (MP) der Schaltungsanordnung eine Spannung gegenüber dem Schutzleiter oder dem Null-Leiter hat, welche einer der beiden Halbwellen der Netzwechselspannung (N) entspricht.

## Claims

1. Circuit arrangement for controlling the brightness of a lamp (L) in a light connected to a mains alternating voltage, in which circuit both the switching-on of the lamp as well as the control of the brightness are effected by touching a sensor (SE), and in which there is provided a control unit (ST) to which the sensor is connected and which produces a control signal (H) for switching the lamp on and off as well as for brightness control of said lamp in a phase control mode,
characterized by
- a rectifier (GL) which has applied thereto the mains alternating voltage on its input side and which has one of its output terminals connected to a reference voltage terminal (MP) of the control unit (ST);
- a high-frequency half-bridge transformer circuit whose primary section (PW) is adapted to be connected, on the one hand, to the other output terminal (A) of the rectifier (GL) and, on the other hand, to the reference voltage terminal (MP) via a switch means (P) controlled by the control signal (H) from said control unit (ST) so that the high-frequency oscillation produced in the primary section (PW) of the high-frequency half-bridge transformer circuit is modulated according to the rectified mains voltage, the secondary section (SW) of said high frequency half-bridge transformer circuit being connected to the lamp (L) which is designed as a low-voltage lamp (L);
- a direct voltage generation circuit (R3, C1, Z) for generating at a connection point (B) a direct voltage related to the potential of the reference voltage terminal (MP); and
- the sensor (SE) being, on the one hand, connected to a pole of the low-voltage lamp (L) and being, on the other hand, operatively connected to the connection point (B) of the direct voltage generation circuit (R3, C1, Z) as well as to a control input (C) of the control unit (ST) so as to cause a change of potential at the control input (C) of the control unit (ST) when an operating person touches said sensor (SE).

2. Circuit arrangement according to claim 1, characterized in
that the sensor (SE) is connected to the control input (C) of the control unit (ST) via a first high-ohmic resistor (R1), which is, in turn, connected to the connection point (B) of the direct voltage generation circuit (R3, C1, Z) via a second high-ohmic resistor (R2).

3. Circuit arrangement according to claim 1 or 2, characterized in
that the reference voltage terminal (MP) of the circuit arrangement has relative to the protective conductor or the neutral conductor a voltage corresponding to one of the two half waves of the mains alternating voltage (N).

## Revendications

1. Circuit de commande de la luminosité d'une lampe (L) dans un appareil d'éclairage raccordé à une tension alternative de secteur, dans lequel tant l'enclenchement de la lampe que la commande de la luminosité s'effectuent par le contact d'un dispositif senseur (SE) et qui présente une unité de commande (ST) à laquelle est raccordé le dispositif senseur et qui produit un signal de commande (H) pour l'enclenchement et le déclenchement de la lampe ainsi que pour la commande de sa luminosité suivant une commande de phase, caractérisé par
- un redresseur (GL) auquel est présente, du côté entrée, la tension alternative de secteur et qui est relié, par ses connexions de sortie, à une connexion de tension de référence (MP) de l'unité de commande (ST),
- un circuit transformateur à transformateur en demi-pont à haute fréquence dont la partie primaire (PW) peut être reliée, d'une part, à l'autre connexion de sortie (A) du redresseur (GL) et, d'autre part, par un dispositif interrupteur (P) qui est commandé par le signal de commande (H) de l'unité de commande (ST), à la connexion de tension de référence (MP), de manière que l'oscillation à haute fréquence produite dans la partie primaire (PW) du circuit transformateur à transformateur en demi-pont à haute fréquence est modulée selon la tension de secteur redressée et dont la partie secondaire (SW) est raccordée à la lampe (L) se présentant sous forme d'une lampe à basse tension,
- un circuit générateur de tension continue (R3, C1, Z) destiné à produire, à un point de connexion (B), une tension continue en rapport avec le potentiel de la connexion de tension de référence (MP), et
- le dispositif senseur (SE), d'une part, étant relié à un pôle de la lampe à basse tension (L) et, d'autre part, se trouvant en liaison de fonctionnement avec le point de connexion (B) du circuit d'alimentation en tension continue (R3, C1, Z) ainsi qu'avec une entrée de commande (C) du dispositif de commande (ST) pour, à la suite d'un contact par l'opérateur, provoquer un changement de potentiel à l'entrée de commande (C) du dispositif de commande (ST).

2. Circuit suivant la revendication 1, caractérisé en ce que le dispositif senseur (SE) est raccordé, par une première résistance fort ohmique (R1), à l'entrée de commande (C) de l'unité de commande (ST) qui, à son tour, est raccordée, par une seconde résistance fort ohmique (R2), au point de connexion (B) du circuit générateur de tension continue (R3, C1, Z).

3. Circuit suivant la revendication 1 ou 2, caractérisé en ce que la connexion de tension de référence (MP) du circuit présente, par rapport au conducteur de protection ou au conducteur neutre, une tension qui correspond à l'une des deux demi-ondes de la tension alternative de secteur (N).
